# EUROPÄISCHE PATENTSCHRIFT

(11) **EP 0 372 319 B1**
(45) Veröffentlichungstag und Bekanntmachung des Hinweises auf die Patenterteilung: **22.02.1995**
(21) Anmeldenummer: 89121752.3
(22) Anmeldetag: 24.11.1989
(51) Int. Cl.: A47K 10/28

(54) **Handtuch-Ausgabevorrichtung**
Towel dispenser
Distributeur d'essuie-mains

(30) Priorität: 02.12.1988 DE 3840640
(43) Veröffentlichungstag der Anmeldung: 13.06.1990
(73) Patentinhaber: Erich Schumm GmbH + CoKG, D-71540 Murrhardt (DE)
(72) Erfinder:
(74) Vertreter: Patentanwälte Ruff, Beier, Schöndorf und Mütschele

(56) Entgegenhaltungen:
- EP-A- 0 250 256
- FR-A- 1 205 457
- GB-A- 1 348 174

## Beschreibung

Die Erfindung betrifft eine Handtuch-Ausgabevorrichtung nach dem Oberbegriff des Patentanspruches 1.

Bei bekannten Ausgabevorrichtungen dieser Art ist die Mechanik in der Regel in Seitenschilden und einer Rückwand des Gehäuses gelagert, während die Vorderwand als etwa in der Mitte der Höhe geteilte Doppeltüre ausgebildet ist, deren Einzeltüren nach oben und unten in Öffnungslage geschwenkt werden können. Damit diese Einzeltüren in ihren Offen-Stellungen gehalten und auch weit genug geöffnet werden können, sind entsprechende Lenkerführungen erforderlich. Sind Lagerungen der Vorrichtungsmechanik oder andere, für diese vorgesehene tragende Teile beschädigt, so muß in der Regel das ganze Gehäuse ausgewechsel werden. Auch muß für die die Lagerungen bzw. Befestigungen der Vorrichtungsmechanik aufweisenden tragenden Teile die Ausgabevorrichtung derselbe Werkstoff, meist ein Kunststoff, wie für den die sichtbaren Außenflächen bildenden Teil des Gehäuses verwendet werden, was die Anpassung an unterschiedliche gestalterische Erfordernisse erschwert. Des weiteren ist die Zugänglichkeit der Vorrichtungsmechanik, insbesondere dann, wenn ein motorischer Antrieb vorgesehen ist, nach Öffnen der Gehäusetüren nur beschränkt gegeben.

Ist der Verschlußteil gemäß der GB-A-1 348 174 zum Öffnen nach oben schwenkbar und dann zu verriegeln, so ergeben sich bei Versagen der Verriegelung Unfallgefahren, und es muß unter dem geöffneten Verschlußteil in gebückter Haltung gearbeitet werden.

Ist der Verschlußteil gemäß der FR-A-1 205 457 im unteren Bereich, jedoch weit im Abstand vor der Rückseite gelagert, so ergeben sich ebenfalls ungünstige Festigkeitsverhältnisse, ein großer Öffnungsweg sowie eine komplizierte Ausbildung.

Der Erfindung liegt die Aufgabe zugrunde, eine Handtuch-Ausgabevorrichtung der genannten Art zu schaffen, die auf einfache Weise eine verbesserte Zugänglichkeit des Gehäuseinneren durch eine klarere Gliederung der tragenden und der verkleidenden Bauteile gewährleistet.

Diese Aufgabe wird durch die Merkmale des Patentanspruches 1 gelöst. Der, als äußerer Verkleidungsteil vorgesehene Verschlußteil bildet zweckmäßig wenigstens teilweise mindestens eine quer bzw. annähernd im rechten Winkel zur Vorderseite liegende Querwand, vorzugsweise eine Seitenwand des Gehäuses. Der Verschlußteil kann dabei die linke Sietenwand, die rechte Seitenwand, die obere Deckwand oder die untere Abschlußwand bzw. jede denkbare Kombination aus zwei oder mehr dieser Querwände bilden, wobei er erfindungsgemäß zusätzlich auch die Vorderwand bildet, so daß zum Beispiel bei geschlossenem Gehäuse bis auf die Rückseite der Ausgabevorrichtung alle Außenseiten im wesentlichen vollständig, nämlich von der Vorderseite bis annähernd zur Rückseite ausschließlich durch den Verschlußteil gebildet sind.

Jede der beschriebenen Arten von Verschlußteilen gibt in Öffnungslage das Gehäuseinnere bzw. die Mechanik der Ausgabevorrichtung auf verhältnismäßig großer Weite frei. Außerdem läßt sich der Grundkörper, der in diesem Fall als von dem Gehäuse gesondertes, im wesentlichen sämtliche Lagerungen und Befestigungen der Mechanik der Ausgabevorrichtung aufweisenden Chassis ausgebildet ist, aus jedem beliebigen anderen Werkstoff bzw. Kunststoff als das Gehäuse herstellen, zum Beispiel auch aus einem Recycling-Kunststoff, der wegen der optischen Anforderungen in der Regel für die Herstellung des Gehäuses nicht geeignet ist. Der Verschlußteil kann allerdings mindestens eine Bedienungshandhabe für die Betätigung der Ausgabevorrichtung, beispielsweise einen Auslöseknopf für eine Handtuchbahn-Sperre oder für einen Motorantrieb tragen, der dann zweckmäßig über ein Gestänge bzw. Druckübertragungsflächen so lose anliegend auf ein am Chassis gelagertes Übertragungsglied wirkt, daß sich die am Verschlußteil befindlichen Betätigungsteile beim Öffnen des Verschlußteiles ohne weiteres zum Beispiel durch Abheben von dem Übertragungsglied lösen.

Eine andere vorteilhafte Ausbildung, insbesondere bei einer Ausgabevorrichtung der bisher beschriebenen Art, ergibt sich dadurch, daß der Verschlußteil als in Öffnungslage eine tragende Ablage bildender Bauteil ausgebildet ist, der in Öffnungslage zweckmäßig über die Vorderseite des Chassis so liegend vorsteht, daß seine in Öffnungslage etwa horizontale Oberseite im unteren bzw. untersten Bereich des Chassis vorgesehen ist. Dadurch können in Öffnungslage auf dem Verschlußteil sämtliche Hilfsmittel, Werkzeuge, Austauschteile, Handtuchbahnen und/oder dergleichen abgelegt werden, die bei der Wartung bzw. beim Wechsel der Handtuchbahn erforderlich sind. Ist der Verschlußteil haubenförmig mit in Verschlußlage zur Rückseite liegender Haubenöffnung ausgebildet, so bildet er in der Öffnungslage vorteilhaft eine nach oben offene und im wesentlichen über den gesamten Umfang durch den Schalenrand bzw. die Befestigungswand für die Ausgabevorrichtung begrenzte Ablageschale. Da die untere Querwand des Gehäuses bzw. des Verschlußteiles zum Hindurchführen einer Gebrauchsschlaufe der Handtuchbahn meist im wesentlichen vollständig offen ist, besteht auch keine Gefahr, daß in der Ablageschale versehentlich Teile liegengelassen und beim Schließen in die Mechanik der Ausgabevorrichtung überführt werden, weil solche Teile beim Schließvorgang von selbst durch die untere Querwand herausfallen würden.

Durch die erfindungsgemäße Ausbildung ist es auch möglich, Beschädigungen des Äußeren der Ausgabevorrichtung, die sich meist auf das Gehäuse beschränken, in einfacher Weise zu reparieren. Dies läßt sich vor allem dann erreichen, wenn der Verschlußteil bzw. das Gehäuse leicht auswechselbar an dem Grundkörper beispielsweise mit einschnappbaren Gelenkzapfen befestigt ist, die gleichzeitig eine Schwenklagerung für die Überführung des Verschlußteiles zwischen der Schließ- und der Offen-Stellung bilden.

In weiterer Ausgestaltung der Erfindung ist der Grundkörper durch einen in Draufsicht im wesentlichen U-förmigen, im wesentlichen einteiligen Kunststoffteil gebildet, dessen beide U-Schenkel einander gegenüberstehende, nach vorne ragende Seitenschilde mit einteilig angeformten Lagermuffen und ähnlichen Befestigungsgliedern an ihren einander zugekehrten Seiten bilden, während der U-Quersteg die Rückenplatte der Ausgabevorrichtung bildet, die für deren Befestigung an einer Gebäudewand dient. Mindestens ein Seitenschild, insbesondere jedes Seitenschild, das von einer Seitenwand des Verschlußteiles abdeckbar ist, ist zweckmäßig wesentlich flächenkleiner als diese Seitenwand, wobei die Oberkante des Seitenschildes und/oder dessen Unterkante zur Vorderkante abgestuft abgesetzt sein kann, so daß sich nach Öffnen des Verschlußteiles eine noch wesentlich bessere Zugänglichkeit ergibt.

Das Seitenschild bzw. die Seitenschilde und/oder die Rückwand können auch in vielfältiger Weise dort mit Durchbrüchen versehen sein, wo sie nicht für die tragende Aufnahme von Mechanikteilen der Ausgabevorrichtung bestimmt sind, so daß sich durch diese Durchbrüche Service- bzw. Zugangsöffnungen von seitlich außerhalb der Seitenschilde ergeben. Derartige Zugangsöffnungen können zum Beispiel beiderseits einer aufrechten Führung für eine die frische Handtuchbahn als Rolle aufnehmende Lagerstange und/oder im Bereich einer Getriebeverbindung von Förderwalzen für die Handtuchbahn vorgesehen sein. Im unteren Bereich des Grundkörpers befindet sich zweckmäßig zwischen den Seitenschilden eine Aufnahmeschale für die gebrauchte und wieder in das Gehäuse hineingezogene Handtuchbahn, wobei die Unterkanten der Seitenschilde im wesentlichen oberhalb dieser Aufnahmeschale liegen können, so daß diese auch von der Seite her leicht zugänglich ist. Des weiteren können diese Seitenschilde unmittelbar benachbart zur Rückwand liegende, nach unten ragende, hakenförmige Fortsätze aufweisen, in welche der Verschlußteil mit seinen Lagerzapfen leicht aushebbar und schwenkbar eingreift.

Ist ein elektromotorischer Antrieb für die Ausgabevorrichtung vorgesehen, so kann dieser in einfacher Weise seitlich außerhalb an den Grundkörper, insbesondere an die Außenseite eines Seitenschildes angesetzt werden, ohne daß ein anderes bzw. anders gestaltetes Chassis verwendet werden müßte. Da die Seitenwände des Verschlußteiles bzw. des Gehäuses in Schließlage jedoch zweckmäßig unmittelbar benachbart zu den voneinander abgekehrten Außenseiten der Seitenschilde liegen, ist in diesem Fall für die zusätzliche Unterbringung des motorischen Antriebes ein breiterer Verschlußteil erforderlich, der auf der den elektromotorischen Antrieb tragenden Seite des Grundkörpers entweder in die beschriebene Lagerung des zugehörigen Seitenschildes oder in einen gesonderten Lagerteil eingesetzt werden kann, welcher am Grundkörper bzw. an der Außenseite des Seitenschildes abstehend zu befestigen ist. Ein und derselbe Grundkörper ist somit für unterschiedliche technische Ausgestaltungen der Ausgabevorrichtung geeignet und die Anpassung der Baubreite an diese unterschiedliche Ausgestaltung kann lediglich durch Zurverfügungstellung unterschiedlich breiter Verschlußteile bzw. Gehäuse vorgenommen werden. Es ist aber auch denkbar, für den motorischen Antrieb einen entsprechend breiteren Grundkörper zum Beispiel derart zu verwenden, daß der motorische Antrieb an der Innenseite eines Seitenschildes liegt.

Eine, insbesondere nur mit einem Schlüssel betätigbare und daher gesicherte Verriegelung des Verschlußteiles in der Schließlage ist zweckmäßig so vorgesehen, daß bewegliche Teile dieser Verriegelung nur am Grundkörper gelagert sind, während der Verschlußteil ausschließlich starr an ihm vorgesehene Eingriffsglieder für die Riegelglieder aufweist. Diese Eingriffsglieder können in einfacher Weise durch Öffnungen bzw. Durchbrüche in den Seitenwandungen des Verschlußteiles gebildet sein, die in Schließlage von den im wesentlichen aus gleichem Werkstoff bestehenden Riegelgliedern annähernd vollständig und bündig ausgefüllt werden, so daß auch in ihrem Bereich relativ glatte Außenflächen gegeben sind. Die Riegelglieder können in einfacher Weise durch die Enden von Riegelstangen gebildet sein, welche in Führungen an der Vorderseite der Rückwand des Grundkörpers annähernd horizontal und in entgegengesetzten Richtungen mit einem Zentralschloß verschiebbar gelagert sind. Die Riegelstangen können exzentrisch an einem etwa in der Mitte der Breite des Gehäuses gelagerten Betätigungs- bzw. Drehglied derart exzentrisch angelenkt sein, das sie beim Drehen des Drehgliedes in einer Richtung gleichzeitig zurückgezogen und beim Drehen in der anderen Drehrichtung gleichzeitig in Riegelstellung nach außen bewegt werden.

Damit der Verschlußteil in der Schließlage eine genau definierte Lage gegenüber dem Grundkörper insbesondere insofern einnimmt, daß die Eingriffsglieder des Verschlußteiles exakt im Bewegungsweg der Riegelglieder liegen, ist zweckmäßig die Schließlage des Verschlußteiles gegenüber dem Grundkörper anschlagbegrenzt. Hierfür ist vorteilhaft in Nähe der Eingriffsglieder jeweils mindestens ein Anschlag vorgesehen, der in einfacher Weise einteilig mit dem Grundkörper ausgebildet sein, in der Ebene der durch diesen gebildeten Gehäuse-Rückwand liegen und seitlich über den Grundkörper laschenförmig so weit vorstehen kann, daß sein Ende mit der Außenseite der zugehörigen Seitenwand des Verschlußteiles im wesentlichen bündig abschließt. Der jeweilige Anschlag kann zwar geringfügig unterhalb oder oberhalb des jeweiligen Eingriffsgliedes liegen, jedoch ergibt sich eine besonders genaue Anschlagbegrenzung, wenn er in Höhe des Eingriffsgliedes vorgesehen ist. Durch Ausrichtung des Verschlußteiles mittels Anschlag ist die Lage des Verschlußteiles gegenüber dem Grundkörper selbst dann genau festgelegt, wenn die Wand, an welcher der Grundkörper befestigt ist, Unebenheiten aufweist, wobei trotzdem der Grundkörper im wesentlichen vollständig innerhalb des Verschlußteiles liegen bzw. von diesem übergriffen sein kann. Die Anschläge können in an sie angepaßte Ausschnitte der hinteren Kanten der Seitenwände des Verschlußteiles eingreifen, so daß selbst sie praktisch innerhalb des Verschlußteiles liegen.

Nach einem weiteren Merkmal der Erfindung ist eine Anzeigeeinrichtung zur Überprüfung mindestens eines Handtuchspeichers, insbesondere des Füllzustandes des handtuchspeichers für die gebrauchte Handtuchbahn vorgesehen. Ist diese Anzeigeeinrichtung durch mindestens ein Sichtfenster im Gehäuse gebildet, so läßt sich durch sie auch die einwandfreie Überführung und Aufnahme der Handtuchbahn im Speicher überprüfen. Bei einer bevorzugten Ausführungsform liegt das Sichtfenster bei geschlossenem Verschlußteil seitlich neben der Stirnseite des als Wickelrolle vorgesehenen Handtuchspeichers, wobei es nach Art eines stabförmig länglichen bzw. lang-runden Sichtfensters etwa von der Mittelachse der Wickelrolle ausgehen und radial zu dieser liegen bzw. sich nach unten erstrecken kann. Sind in beiden Seitenwänden des Verschlußteiles Sichtfenster vorgesehen, so kann der Handtuchspeicher von beiden Seiten der Ausgabevorrichtung her gleich gut kontrolliert werden. Seitenschilde des Grundkörpers weisen im Bereich des jeweiligen Sichtfensters Durchbrüche bzw. Ausschnitte auf, die mindestens so groß wie das Sichtfenster sind. Das Sichtfenster kann als offener Durchbruch ausgebildet oder mit einem deckelartigen Verschlußteil aus durchsichtigem Werkstoff, insbesondere Kunststoff, verschlossen sein.

Die erfindungsgemäße Ausgabevorrichtung eignet sich insbesondere auch für eine solche Ausbildung, bei welcher ein mechanischer Endeinzug für das sich vom Speicher für die ungebrauchte Handtuchbahn lösende Ende der Handtuchbahn derart vorgesehen ist, daß, wenn dieses Ende frei aus der Ausgabevorrichtung heraushängt, selbsttätig ein Antrieb inganggesetzt wird, welcher dieses Ende im wesentlichen vollständig in das Gehäuse hineinzieht und ggf. im Speicher für die gebrauchte Handtuchbahn ablegt. Der Antrieb kann ein elektromotorischer Antrieb oder ein Antrieb mit einem spannbaren Kraftspeicher, beispielsweise einer Feder sein, der durch das herausziehen der Handtuchbahn aus dem Gehäuse gespannt wird.

Weitere Merkmale von bevorzugten Weiterbildungen der Erfindung gehen aus den abhängigen Ansprüchen hervor. Ausführungsbeispiele der Erfindung sind in den Zeichnungen dargestellt und werden im folgenden näher erläutert. In den Zeichnungen zeigen:
- Fig. 1: eine erfindungsgemäße Handtuch-Ausgabevorrichtung im Vertikal schnitt und in geöffneter Darstellung;
- Fig. 2: die Ausgabevorrichtung gemäß Fig. 1 in Schließ-Stellung und Vorderansicht;
- Fig. 3: einen Horizontalschnitt durch den Grundkörper gemäß Fig. 1;
- Fig. 4: einen entsprechenden Horizontalschnitt durch den Verschlußteil;
- Fig. 5: eine weitere Ausführungsform eines Verschlußteiles.

Die in den Figuren 1 bis 4 dargestellte Ausgabevorrichtung 1 weist einen der Wandbefestigung und der Aufnahme der Mechanik 3 dienenden Grundkörper 2 auf, an dem im wesentlichen zwischen zwei Seitenschilden Walzen 4 für die Führung der Handtuchbahn, ein Getriebe 5 zur Synchronisierung der Walzen 4, eine Speicherschale 6 für die gebrauchte Handtuchbahn, eine an der Innenseite der Rückwand 9 liegende Friktionsbremse 8 für die in das Gehäuse zurücklaufende Handtuchbahn und ähnliche technische Funktionsteile vorgesehen sind.

Der nur nach Art eines offenen und ggf. an der offenen Vorderseite verstrebten Rahmens ausgebildete Grundkörper 2 ist im wesentlichen vollständig mit einem Verschlußteil 10 abdeckbar, der in eine Öffnungslage gemäß Fig. 1 überführbar ist und in Schließlage gemäß Fig. 2 mit Seitenwänden 11, 12, einer Deckwand 13, einer im wesentlichen offenen unteren Querwand 14 und einer Vorderwand 15 den Grundkörper 2 im wesentlichen an allen Seiten bis auf die Rückwand 9 vollständig verkleidet, wobei von den genannten, quer zur Vorderwand 15 liegenden Querwänden 11 bis 14 wenigstens die Seitenwände 11, 12 und die Deckwand 13 in Schließlage annähernd bis an die Ebene der Rückseite der Rückwand 9 des Grundkörpers 2 reichen und annähernd lückenfrei an deren Außenkanten anschließen. Die Rückwand 9 ist mit nicht näher dargestellten Durchgangslöchern für Befestigungsschrauben o.dgl. versehen und kann darüber hinaus zur Gewichts- und Materialersparnis dort mit Durchbrüchen versehen sein, wo keine Funktionsteile zu befestigen oder zu lagern sind.

Die untere Querwand 14 des Verschlußteiles 10 ist auf dem größten Teil ihrer Fläche zur Bildung einer Aufgabeöffnung 16 durchbrochen, durch welche im Betriebszustand eine Schlaufe der Handtuchbahn nach unten so heraushängt, daß der zur Vorderseite der Ausgabevorrichtung 1 liegende Schlaufenschenkel von der Wickelwanze 7 her kommt und so zum Herausziehen bestimmt ist, daß dadurch die Walzen 4 angetrieben werden, während der dahinterliegende Schlaufenschenkel zurück in das Gehäuse, darin durch die Friktionsbremse 8 und so entlang einer der angetriebenen Walzen 4 geführt ist, daß die diesen Schlaufenschenkel bildende gebrauchte Handtuchbahn von dieser angetriebenen Walze 4 kommend nach unten in die Ablageschale 6 abgelegt wird. Die Ablageschale 6 ist zwischen zwei geringfügig innerhalb der Seitenschilde liegenden, im unteren Bereich des Grundkörpers 2 frei nach vorne vorstehenden Tragarmen um eine horizontale, zur Rückwand 9 parallele Achse schwenkbar gelagert und bildet eine Baueinheit mit einem zwischen zwei Rückwandstege beweglich eingreifenden Bremssteg der Friktionsbremse 8.

Zur Bildung der Ausgabeöffnung 16 ist die untere Querwand 14 im Zentrum und zur Rückwand 9 offen derart ausgespart, daß sie nur noch einen U-förmigen und an die Seitenwände 11, 12 sowie an die Vorderwand 15 anschließenden Wandsteg bildet, dessen U-Schenkel 18, 19 nach hinten weniger weit als die Seitenwände 11, 12 vorstehen und etwa gleiche Stegbreite wie der U-Quersteg 19 haben.

Der Verschlußteil 10 ist mit einer Lagerung 20 geringfügig oberhalb der Unterseite des Grundkörpers 2 und nur geringfügig vor dessen Rückwand 9 um eine horizontale, zur Rückwand 9 bzw. den Walzen 4 parallele Achse um etwa 90° schwenkbar an dem Grundkörper 2 so gelagert, daß er außer in der Schließ-Stellung auch in der Offen-Stellung durch Anschlag begrenzt bzw. starr gehalten ist. In der Schließlage liegen die freien Wandkanten der Seitenwände 11, 12 und der Deckwand 13 zweckmäßig an der Raumwand an, an welcher der Grundkörper 2 befestigt ist, während in der Öffnungslage die untere, im wesentlichen unterhalb der Lagerung 20 liegende bzw. in diesem Fall aufrecht stehende Querwand 14 an dieser Raumwand so anliegt, daß der Verschlußteil 10 von dieser Raumwand frei nach vorne und insbesondere mehrfach weiter als der Grundkörper 2 vorsteht. Der Verschlußteil 10 ist in dieser Öffnungslage durch seine Gewichtskraft rastfrei gesichert, so daß er ohne weiteres durch Anheben seines vorderen Endes in Schließlage überführt werden kann.

Zur Bildung der Lagerung 20 sind Lagerzapfen 21 vorgesehen, die in Lageröffnungen 22 eingreifen und vorzugsweise noppenförmig einteilig über die einander zugekehrten Innenseiten der Seitenwände 11, 12 des Verschlußteiles 10 vorstehen. Durch kräftiges Auseinanderziehen der elastisch rückfedernden Seitenwände 11, 12 können zum Beispiel die Lagerzapfen 21 axial außer Eingriff mit den Lageröffnungen 22 gebracht und dadurch kann der Verschlußteil 10 ohne weiteres von dem Grundkörper 2 ganz gelöst bzw. abgenommen werden. Zusätzlich hierzu bzw. statt dessen sind im dargestellten Ausführungsbeispiel die Lageröffnungen 22 nach oben offene d.h. daß sie nach oben in Einhängeöffnungen 23 übergehen und somit nur lagerschalenartig ausgebildet sind. Dadurch und durch die zurückversetzten Schenkel 18, 19 können die Lagerzapfen 21 nach oben aus den Lageröffnungen 22 herausgehoben und so kann dann ebenfalls der Verschlußteil 10 in einfacher Weise vollständig von dem Grundkörper 2 abgenommen bzw. umgekehrt wieder eingesetzt werden.

Der Grundkörper 2 weist zwei von den seitlichen Begrenzungen der Grundplatte 9 nach vorne abstehende, zueinander parallele und mit den Seitenkanten der Grundplatte 9 bündig abschließende, im wesentlichen gleiche vertikale Seitenschilde 24, 25 auf, an deren einander zugekehrten Innenseiten einteilig mit ihren ausgebildete Profilierungen für die Aufnahme der Funktionsteile der Mechanik 3 vorgesehen sind.

Zum Beispiel weisen die Seitenschilde 24, 25 im oberen Bereich zwei einander gegenüberliegende, jeweils durch zwei parallele Stege begrenzte, nutförmige Walzenführungen 26 auf, die schräg nach vorne geneigt und für die unter ihrer Gewichtskraft vertikale Führung der Wickelwalze 7 derart bestimmt sind, daß die auf ihr angeordnete Rolle mit frischer Handtuchbahn mit ihrem Umfang stets auf der hinteren, nämlich der angetriebenen Walze 4 aufliegt. Außerdem sind Lageraugen 27 für die Walzen 4 bzw. ein zwischen diesen angeordnetes Getrieberitzel des Getriebes 5 und Befestigungsaugen 28 zum Beispiel für eine Querverstrebung zwischen den beiden Seitenschilden 24, 25 vorgesehen.

Die oberen Kanten der Seitenschilde 24, 25 sind zweifach abgestuft bis zu ihren vertikalen Vorderkanten abgesetzt, während der vordere, größte Teil der Unterkanten der Lagerschilde 24, 25 höher als die Unterseite des Grundkörpers 2 bzw. oberhalb der Tragarme und oberhalb der Speicherschale 6 liegt, so daß diese bei geöffnetem Verschlußteil 10 auch von der Seite her zugänglich ist.

Unmittelbar benachbart zur Rückwand 9 sind beide Lagerschilde 24, 25 jedoch nach unten zu in ihren Ebenen liegenden Ansätze 29 verlängert, die nach oben offen hakenförmig ausgebildet sind und mit ihren Hakenöffnungen die Lageröffnungen 22 und die Einhängeöffnungen 23 bilden. Diese Ansätze 29 ragen bis zur Unterseite des Grundkörpers 2 bzw. der frei vorstehenden Tragarme für die Speicherschale 6. Die Breite der Seitenschilde 24, 25 ist geringfügig kleiner als die Schalentiefe des Verschlußteiles 10 gewählt, so daß bei geschlossenem Verschlußteil 10 die Vorderkanten der Seitenschilde 24, 25 gegenüber der Vorderwand 15 geringfügig zurückstehen. Die Seitenschilde 24, 25 liegen jedoch in Verschlußlage unmittelbar benachbart zu den Seitenwänden 11, 12 des Verschlußteiles 10 bzw. sogar an diesen Seitenwänden 11, 12 an, so daß sie durch diese gegen eventuelle Belastungen abgestützt sind.

In der Öffnungslage bildet der Verschlußteil 10 eine gegen die auftretenden Gewichtskräfte durch Anschlag abgestützte, nach oben offene Ablageschale 30, die mit dem Gehäuse der Ausgabevorrichtung 1 integriert und aus einer Nichtgebrauchslage in ihre Gebrauchslage überführbar ist, in welcher die Speicherschale 6 nur teilweise von oben in sie hineingreift, so daß das gebrauchte Handtuch aus der Speicherschale 6 heraus unmittelbar in die Ablageschale 30 hinein entsorgt werden, mit dieser dann vom Grundkörper 2 gelöst und in einen geeigneten Sammelbehälter entleert werden kann. Die verschmutzte Handtuchbahn braucht, da die Speicherschale zur Entleerung in die Ablageschale 30 kippbar gelagert ist, so zur Entsorgung überhaupt nicht berührt werden.

Zur Sicherung des Verschlußteiles 10 in der Schließlage ist eine Verriegelung 31 vorgesehen, die nur teilweise dargestellt ist. Die Verriegelung 31 weist nicht näher dargestellte, in Riegelführungen 32 an der Vorderseite der Rückwand 9 geführte Riegelstangen auf, die im oberen Bereich des Grundkörpers 2 bzw. oberhalb der Walzenführung 26 liegen. Die Riegelstangen sind etwa in der Mitte der Breite der Rückwand 9 exzentrisch an einem mit einem Schlüssel betätigbaren Drehkörper angelenkt, wodurch sie seitlich nach außen verschoben und zurückgezogen werden können. Ihre Enden bilden Riegel für den Eingriff in Riegelöffnungen 33 in den Seitenwänden 11, 12 des Verschlußteiles 10, der somit in Schließlage formschlüssig gehalten ist.

Zur Anschlagbegrenzung des Verschlußteiles 10 gegenüber dem Grundkörper 2 in der Schließlage weist der Grundkörper 2 beiderseits seitlich nach Art von Laschen vorstehende, etwa in der Ebene der Rückwand 9 liegende Anschläge 36 auf, die in Höhe der Riegelführungen 32 und seitlich außerhalb der Lagerschilde 24, 25 liegen. Statt verhältnismäßig breiten Anschlägen 36 gemäß Fig. 2 können auch solche vorgesehen sein, die etwa gleiche Breite wie die Riegelöffnungen 33 aufweisen. Dadurch können die Anschläge 36 in Ausschnitte an den hinteren Kanten der Seitenwände 11, 12 eingreifen, deren Seitenbegrenzungen mit denjenigen der Riegelöffnungen 33 fluchten, so daß die Riegelglieder die Bodenflächen dieser Ausschnitte unmittelbar gegen die Anschläge 36 spannen. Selbst dann, wenn der Grundkörper 2 nach Befestigung an einer unebenen Raumwand in sich verzogen ist, ist dadurch eine genaue Lage des Verschlußteiles 10 gegenüber dem Grundkörper 2 beim Zuklappen gewährleistet.

Bei der Ausführungsform nach Fig. 5 ist der Verschlußteil 10a breiter als der Grundkörper 2 bzw. als der Verschlußteil 10 nach den Fig. 1 bis 4 ausgebildet, wobei er entweder für einen entsprechend verbreiterten Grundkörper oder auch für den Grundkörper nach den Fig. 1 bis 4 so verwendet werden kann, daß dieser aufgrund zusätzlicher Ausstattungen, beispielsweise der Mechanik, in der Breite mehr Raum beanspruchen kann. Zum Beispiel kann an entsprechenden Befestigungs- bzw. Lageraugen des Seitenschildes 24 an dessen Außenseite ein elektromotorischer Antrieb einschließlich der Steuerungs- und Getriebeteile angeordnet bzw. gehaltert werden, wobei zweckmäßig eine für die Befestigung an dem Seitenschild 24 bestimmte Konsole für diese zusätzliche Ausstattung eine entsprechend seitlich nach außen versetzte Lageröffnung für den zugehörigen Gelenkzapfen 21a aufweist, die dann statt der etwa in der Ebene des Seitenschildes 24 liegenden Lageröffnung verwendet wird.

Bei entsprechend verbreitertem Grundkörper kann die zusätzliche Ausstattung auch an der Innenseite des zugehörigen Lagerschildes vorgesehen sein. Wie Fig. 5 ferner zeigt, ist derjenige U-Schenkel 18a des Wandsteges 17a, der der zum Lagerschild 24 benachbarten Seitenwand 11a des Verschlußteiles 10a zugehörig ist, breiter als der andere U-Schenkel, nämlich so breit, daß er in Schließlage den Raum zwischen der Außenseite des Seitenschildes 24 und der im Abstand dazu liegenden Seitenwand 11a an der Unterseite verschließt. Dadurch ist der Aufnahmeraum für die zusätzliche Ausstattung durch das Seitenschild 24 zwar gegenüber dem Aufnahmeraum für die übrige Mechanik und insbesondere die Handtuchbahn bzw. deren Speicher abgeschirmt bzw. abgetrennt, jedoch trotzdem bei Offenlage des Verschlußteiles 10a praktisch von allen Seiten her zugänglich.

Wie die Fig. 1 und 2 ferner zeigen, weist der Verschlußteil 10 im unteren, mittleren Bereich der Vorderwand 15 noch eine Halterung in Form einer Öffnung 34 für einen nicht näher dargestellten, nach Art einer Drucktaste ausgebildeten Betätigungsknopf auf, der zum Beispiel für eine zeitverzögert arbeitende Entsperrung einer Sperreinrichtung dient, welche das Herausziehen der Handtuchbahn verhindert, bzw. den je Ausgabevorgang herausführbaren Längsabschnitt der Handtuchbahn begrenzt. Der Auslöseknopf, der auch am Grundkörper 2 und nur in Schließlage des Verschlußteiles 10 in die Öffnung 34 eingreifen kann, kann des weiteren für die Ingangsetzung des elektromotorischen Antriebes dienen. Ist er am Verschlußteil 10 gelagert, so ist am Grundkörper 2 ein entsprechendes Übertragungsglied gelagert, das bei Schließlage des Verschlußteiles 10 im Bewegungsweg des Auslöseknopfes liegt.

Damit besonders leicht erkannt werden kann, wann die im Gehäuse liegende Handtuchbahn verbraucht ist bzw. eine neue Handtuchbahn eingesetzt werden muß, sind seitlich in den Seitenwänden 11, 12 des Verschlußteiles 10 Sichtfenster 35 vorgesehen. Jedes Sichtfenster 35 ist zweckmäßig so angeordnet, daß es bei Schließlage des Verschlußteiles 10 mit seinem oberen, annähernd halbrunden Ende etwa in derjenigen Höhe liegt, in welcher sich die Mittelachse des Speichers für die gebrauchte Handtuchbahn in vollem Zustand befindet. Das Sichtfenster 35 liegt bei geschlossenem Verschlußteil 10 zweckmäßig annähernd vertikal und hat eine Breite, die vielfach kleiner als die Breite der Seitenwand 11, 12 ist. Im Bereich der Sichtfenster 35 weisen die Lagerschilde 24, 25 ausreichend große Ausschnitte auf, so daß sie die Sicht auf den Handtuchspeicher nicht beeinträchtigen. Durch die beschriebene Ausbildung ist für die Führung des Verschlußteiles 10 keinerlei Gestänge erforderlich.

## Patentansprüche

1. Handtuch-Ausgabevorrichtung mit einem einem Gehäuse zugeordneten sowie eine Rückseite (9) und einen unteren Bereich aufweisenden Grundkörper (2) für die Aufnahme mindestens eines Handtuchspeichers und von Führungsmitteln für die Handtuchbahn, sowie mit einem für den Zugang zum Gehäuseinneren in eine Öffnungslage überführbaren Gehäuse-Verschlußteil (10), der wenigstens einen Teil mindestens einer den Grundkörper (2) abdeckenden Seitenwand (11, 12) des Gehäuses aufweist und im unteren Bereich gelagert ist, wobei das Gehäuse eine Vorderseite bildet, dadurch gekennzeichnet, daß der Verschlußteil (10) nahe benachbart zur Rückseite (9) des Grundkörpers (2) sowie näher bei dieser Rückseite (9) als bei der Vorderseite des Gehäuses gelagert ist.

2. Ausgabevorrichtung nach Anspruch 1, dadurch gekennzeichnet, daß der Verschlußteil (10) beide Seitenwände (11, 12) des Gehäuses und vorzugsweise eine diese verbindende, über die Gehäusehöhe einteilige Vorderwand (15) des Gehäuses bildet.

3. Ausgabevorrichtung nach Anspruch 1 oder 2, dadurch gekennzeichnet, daß der Verschlußteil (10) eine obere, insbesondere annähernd rechtwinklig zur Vorderseite liegende Deckwand (13) des Gehäuses bildet, vorzugsweise im wesentlichen haubenförmig ausgebildet ist.

4. Ausgabevorrichtung nach einem der vorhergehenden Ansprüche, dadurch gekennzeichnet, daß der Verschlußteil (10) mindestens eine, insbesondere alle Querwände des Gehäuses im wesentlichen vollständig bildet und vorzugsweise in Schließlage annähernd bis an die Rückseite des Grundkörpers (2) reicht.

5. Ausgabevorrichtung nach einem der vorhergehenden Ansprüche, dadurch gekennzeichnet, daß der Verschlußteil (10) in eine von oben als Ablage zugängliche Schalenlage überführbar ausgebildet ist und vorzugsweise in der Schalenlage im wesentlichen unterhalb des Grundkörpers (2) liegt sowie an diesem frei nach vorne und insbesondere mehrfach weiter als der Grundkörper (2) ausragend gehaltert ist.

6. Ausgabevorrichtung nach einem der vorhergehenden Ansprüche, dadurch gekennzeichnet, daß der gesamte Verschlußteil (10) eine in sich geschlossene Baugruppe bildet und vorzugsweise in Öffnungslage leicht lösbar an dem Grundkörper (2) und/oder durch Anschlag sowie Gewichtskraft selbstsichernd gehaltert ist.

7. Ausgabevorrichtung nach einem der vorhergehenden Ansprüche, dadurch gekennzeichnet, daß der Verschlußteil (10) um eine einzige, insbesondere geringfügig vor der Rückseite des Grundkörpers (2) und/oder geringfügig oberhalb von dessen Unterseite liegende Gelenkachse klappbar an dem Grundkörper (2) gelagert ist und vorzugsweise von der Schließstellung zur Öffnungsstellung einen begrenzten Schwenkweg von etwa 90° aufweist.

8. Ausgabevorrichtung nach einem der vorhergehenden Ansprüche, dadurch gekennzeichnet, daß der Verschlußteil (10) und der Grundkörper (2) über Zapfen (21) und randoffene Einhängeöffnungen (23) ineinandergreifen, wobei vorzugsweise die annähernd U-förmig begrenzten, oben offenen Einhängeöffnungen (23) an seitlichen Ansätzen (29) des Grundkörpers (2) vorgesehen sind.

9. Ausgabevorrichtung nach einem der vorhergehenden Ansprüche, dadurch gekennzeichnet, daß die untere Querwand (14) des Verschlußteiles (10) im wesentlichen offen, insbesondere durch einen U-förmigen Wandsteg (17) mit zur Rückseite des Grundkörpers (2) gerichteten U-Schenkeln (18) gebildet ist.

10. Ausgabevorrichtung nach Anspruch 8 oder 9, dadurch gekennzeichnet, daß die Zapfen (21) an den Innenseiten der Seitenwände (11, 12) des Verschlußteiles (10), insbesondere näher bei der Rückseite als die Enden der U-Schenkel (18) des U-förmigen Wandsteges (17) vorgesehen sind.

11. Ausgabevorrichtung nach einem der vorhergehenden Ansprüche, dadurch gekennzeichnet, daß der Grundkörper (2) für die insbesondere aus Wellen, Walzen (4), Getrieberädern, Handtuchrollen o.dgl. bestehende Mechanik (3) der Vorrichtung (1) von einem Rückwandträger (9) frei nach vorne vorstehende Seitenschilde (24, 25) aufweist, die vorzugsweise gegenüber der jeweils zugehörigen, unmittelbar benachbart liegenden Seitenwand (11 bzw. 12) des Verschlußteiles (10) flächenkleiner, insbesondere im oberen und/oder unteren Bereich zurückversetzt sind.

12. Ausgabevorrichtung nach einem der vorhergehenden Ansprüche, dadurch gekennzeichnet, daß die Lagerung des Verschlußteiles (10) im wesentlichen in den Ebenen von zwei einander gegenüberstehenden Seitenschilden (24, 25) des Grundkörpers (2) vorgesehen ist, die insbesondere in ihrem unteren Bereich Lageröffnungen (22) für die Zapfen (21) bilden.

13. Ausgabevorrichtung nach einem der vorhergehenden Ansprüche, dadurch gekennzeichnet, daß der Grundkörper (2), insbesondere seitlich an der Außenseite mindestens eines Seitenschildes (24) eine Motoraufnahme o.dgl. bildet und daß vorzugsweise der Verschlußteil (10) gegen einen breiteren, die Motoraufnahme ebenfalls umschließenden Verschlußteil (10a) auswechselbar angeordnet ist.

14. Ausgabevorrichtung nach einem der vorhergehenden Ansprüche, dadurch gekennzeichnet, daß zur Sicherung des Verschlußteiles (10) in der Schließlage eine Verriegelung (31) vorgesehen ist, deren bewegliche Riegelglieder vorzugsweise ausschließlich am Grundkörper (2) gelagert und für den Eingriff in Riegelöffnungen (33) an den Seitenwänden (11, 12) des Verschlußteiles (10) bestimmt sind.

15. Ausgabevorrichtung nach einem der vorhergehenden Ansprüche, dadurch gekennzeichnet, daß der Verschlußteil (10) gegenüber dem Grundkörper (2) in der Schließlage mit mindestens einem Anschlag (36) ausgerichtet ist, wobei vorzugsweise im Bereich jedes Riegelgliedes seitlich ein Anschlag (36) über den Grundkörper (2) vorsteht und den hinteren Kanten der Seitenwände (11, 12) des Verschlußteiles (10) zugeordnet ist.

16. Ausgabevorrichtung nach einem der vorhergehenden Ansprüche, dadurch gekennzeichnet, daß das Gehäuse im Bereich mindestens eines Handtuchspeichers, insbesondere eines Handtuchspeichers für die gebrauchte Handtuchbahn, ein Sichtfenster (35) aufweist, wobei vorzugsweise in einer oder beiden Seitenwänden (11, 12) des Verschlußteiles (10) jeweils ein Sichtfenster (35) vorgesehen ist, das benachbart zur Stirnseite des Handtuchspeichers liegt und sich etwa von dessen Mittelachse nach unten erstreckt.

## Claims

1. Towel dispenser with a structure (2) associated with a casing and having a rear side (9) and a lower area and serving to receive at least one towel storage unit and guidance means for the towel web, as well as a casing closure part (10) which can be transferred into an open position to give access to the casing interior and which has at least one part of at least one casing side wall (11, 12) covering the structure (2) and is mounted in the lower area, the casing forming a front side, characterized in that the closure part (10) is mounted closely adjacent to the rear side (9) of the structure (2) and closer to the rear side (9) than to the front side of the casing.

2. Dispenser according to claim 1, characterized in that the closure part (10) forms both side walls (11, 12) of the casing and preferably a one-piece casing front wall (15) connecting the same over the casing height.

3. Dispenser according to claim 1 or 2, characterized in that the closure part (10) forms an upper casing top wall (13), which is in particular approximately at right angles to the front side and is preferably substantially dome-shaped.

4. Dispenser according to one of the preceding claims, characterized in that the closure part (10) substantially completely forms at least one and in particular all the partitions of the casing and preferably in the closed position extends approximately to the rear side of the structure (2).

5. Dispenser according to one of the preceding claims, characterized in that the closure part (10) is constructed so as to be transferable into a tray layer accessible from above as a deposit and preferably in the tray layer is positioned substantially below the structure (2) and is held thereon so as to project freely forwards and in particular much more than the structure (2).

6. Dispenser according to one of the preceding claims, characterized in that the entire closure part (10) forms a closed sub assembly and is preferably mounted in the open position in easily detachable manner on the structure (2) and/or is self-secured by stop action and weight action.

7. Dispenser according to one of the preceding claims, characterized in that the closure part (10) is hinge-mounted to the structure (2) about a single joint axis slightly upstream of the rear side of the structure (2) and/or slightly above its underside and preferably there is a limited pivoting path of approximately 90° between the closed position and the open position.

8. Dispenser according to one of the preceding claims, characterized in that the closure part (10) and structure (2 ) engage in one another by means of pins (21) and marginally open hang-in openings (23) and preferably the approximately U-shaped defined, upwardly open hang-in openings (23) are provided on lateral extensions (29) of the structure (2).

9. Dispenser according to one of the preceding claims, characterized in that the lower partition (14) of the closure part (10) is substantially open and is in particular formed by a U-shaped wall web (17) with U-legs (18) directed towards the rear of the structure (2).

10. Dispenser according to claim 8 or 9, characterized in that the pins (21) are provided on the insides of the side walls (11, 12) of the closure part (10) and in particular closer to the rear side than the ends of the U-legs (18) of the U-shaped wall web (17).

11. Dispenser according to one of the preceding claims, characterized in that the structure (2) has for the mechanism (3) of the dispenser (1) and in particular comprising spindles, rollers (4), gear wheels, towel reels, etc., side plates (24, 25) projecting freely forwards from a rear wall carrier (9) and which preferably have a smaller surface than the associated, directly adjacent side wall (11 or 12) of the closure part (10) and in particular are set back in the upper and/or lower area.

12. Dispenser according to one of the preceding claims, characterized in that the bearing of the closure part (10) is substantially located in the planes of two facing side plates (24, 25) of the structure (2), which in particular in their lower area form bearing openings (22) for the pins (21).

13. Dispenser according to one of the preceding claims, characterized in that the structure (2), particularly laterally on the outside of at least one side plate (24), forms a motor reception zone or the like and that preferably the closure part (10) can be interchanged for a wider closure part (10a) also surrounding the motor reception zone.

14. Dispenser according to one of the preceding claims, characterized in that for securing the closure part (10) in the closed position a locking device (31) is provided, whose movable bolt members are preferably exclusively mounted on the structure (2) and are intended for engagement in bolt openings (33) on the side walls (11, 12) of the closure part (10).

15. Dispenser according to one of the preceding claims, characterized in that the closure part (10) is oriented with respect to the structure (2) in the closed position with at least one stop (36) and preferably in the vicinity of each bolt member and laterally a stop (36) projects over the structure (2) and is associated with the rear edges of the side walls (11, 12) of the closure part (10).

16. Dispenser according to one of the preceding claims, characterized in that the casing in the vicinity of at least one towel storage unit, particularly a unit for the used towel web, has an inspection window (35) and preferably in one or both side walls (11, 12) of the closure part (10) is in each case provided an inspection window (35), which is adjacent to the end face of the towel storage unit and extends downwards approximately from its central axis.

## Revendications

1. Distributeur d'essuie-mains comprenant un corps de base (2) qui est affecté à un boîtier, présente une face postérieure (9) et une région inférieure, et est destiné à recevoir au moins un accumulateur d'essuie-mains et des moyens de guidage de la nappe essuie-mains ; ainsi qu'une partie (10) d'obturation du boîtier qui peut être amenée à une position d'ouverture, pour permettre l'accès à l'espace interne du boîtier, présente au moins une zone d'au moins une paroi latérale (11, 12) du boîtier, recouvrant le corps de base (2), et est montée dans la région inférieure, le boîtier formant une face antérieure, caractérisé par le fait que la partie obturatrice (10) est montée au voisinage intime de la face postérieure (9) du corps de base (2), et est plus rapprochée de cette face postérieure (9) que de la face antérieure du boîtier.

2. Distributeur selon la revendication 1, caractérisé par le fait que la partie obturatrice (10) matérialise les deux parois latérales (11, 12) du boîtier et, de préférence, une paroi antérieure (15) dudit boîtier qui solidarise lesdites parois et forme une seule pièce sur la hauteur du boîtier.

3. Distributeur selon la revendication 1 ou 2, caractérisé par le fait que la partie obturatrice (10) matérialise une paroi supérieure (13) de recouvrement du boîtier qui s étend, en particulier, approximativement à angle droit par rapport à la face antérieure et est, de préférence, réalisée pour l'essentiel en forme de capot.

4. Distributeur selon l'une des revendications précédentes, caractérisé par le fait que la partie obturatrice (10) matérialise, pour l'essentiel intégralement, au moins une et notamment toutes les parois transversales du boîtier et s'étend de préférence, dans la position de fermeture, approximativement jusqu'à la face postérieure du corps de base (2).

5. Distributeur selon l'une des revendications précédentes, caractérisé par le fait que la partie obturatrice (10) est conçue pour pouvoir être amenée à une position formant cuvette, accessible par en haut en tant que réceptacle, est de préférence située, dans la position formant cuvette, pour l'essentiel au-dessous du corps de base (2) et est retenue, sur ce dernier, en faisant saillie librement vers l'avant, d'une distance notamment plusieurs fois supérieure à la saillie dudit corps de base (2).

6. Distributeur selon l'une des revendications précédentes, caractérisé par le fait que la partie obturatrice (10) forme, dans son ensemble, un groupe structurel par luimême fermé et est de préférence, dans la position d'ouverture, retenue sur le corps de base (2) de manière aisément libérable et/ou en se verrouillant d'elle-même par venue en butée et sous l'effet de la pesanteur.

7. Distributeur selon l'une des revendications précédentes, caractérisé par le fait que la partie obturatrice (10) est montée, sur le corps de base (2), avec faculté de rabat autour d'un axe unique d'articulation notamment situé à une courte distance devant la face postérieure du corps de base (2) et/ou à une courte distance au-dessus de la face inférieure de ce dernier, et présente préférentiellement, de la position de fermeture à la position d'ouverture, une course de pivotement limitée d'environ 90°.

8. Distributeur selon l'une des revendications précédentes, caractérisé par le fait que la partie obturatrice (10) et le corps de base (2) s'imbriquent l'un dans l'autre par l'intermédiaire de tétons (21) et d'orifices d'accrochage (23) à ouverture marginale, les orifices d'accrochage (23), de délimitation approximativement en U et ouverts en partie haute, étant de préférence prévus sur des appendices latéraux (29) du corps de base (2).

9. Distributeur selon l'une des revendications précédentes, caractérisé par le fait que la paroi transversale inférieure (14) de la partie obturatrice (10) est pour l'essentiel ouverte et est matérialisée, en particulier, par une membrure de cloisonnement (17) configurée en U et dont les branches (18) du U sont dirigées vers la face postérieure du corps de base (2).

10. Distributeur selon la revendication 8 ou 9, caractérisé par le fait que les tétons (21) sont prévus sur les faces internes des parois latérales (11, 12) de la partie obturatrice (10) et sont, en particulier, plus rapprochés de la face postérieure que les extrémités des branches (18) du U de la membrure de cloisonnement (17) configurée en U.

11. Distributeur selon l'une des revendications précédentes, caractérisé par le fait que le corps de base (2) présente, pour l'équipement mécanique (3) dudit distributeur (1), comprenant notamment des arbres, des rouleaux (4), des pignons d'engrenage, des rouleaux porte-essuie-mains ou éléments similaires, des flasques latéraux (24, 25) qui font librement saillie vers l'avant à partir d'un support (9) solidaire de la paroi postérieure et qui, de préférence, occupent une plus petite surface et accusent notamment un retrait, dans la région supérieure et/ou inférieure, par rapport à la paroi latérale (11, respectivement 12) de la partie obturatrice (10) respectivement associée et directement voisine.

12. Distributeur selon l'une des revendications précédentes, caractérisé par le fait que le système de montage de la partie obturatrice (10) est prévu, pour l'essentiel, dans les plans de deux flasques latéraux (24, 25) du corps de base (2) qui se font mutuellement face et forment notamment, dans leur région inférieure, des orifices de portée (22) destinés aux tétons (21).

13. Distributeur selon l'une des revendications précédentes, caractérisé par le fait que le corps de base (2) matérialise notamment dans le sens latéral, à la face externe d'au moins un flasque latéral (24), un logement de moteur ou structure similaire ; et par le fait que, de préférence, la partie obturatrice (10) est agencée pour pouvoir être remplacée par une partie obturatrice (10a) plus large, entourant semblablement le logement de moteur.

14. Distributeur selon l'une des revendications précédentes, caractérisé par le fait qu'un système de verrouillage (31) est prévu pour arrêter la partie obturatrice (10) dans la position de fermeture, système dont les organes mobiles de verrouillage sont, de préférence, montés exclusivement sur le corps de base (2) et sont destinés à pénétrer dans des orifices de verrouillage (33) ménagés sur les parois latérales (11, 12) de la partie obturatrice (10).

15. Distributeur selon l'une des revendications précédentes, caractérisé par le fait que, dans la position de fermeture, la partie obturatrice (10) est orientée par rapport au corps de base (2) par au moins une butée (36), une butée (36) faisant de préférence latéralement saillie au-delà du corps de base (2), dans la région de chaque organe de verrouillage, et étant affectée aux arêtes postérieures des parois latérales (11, 12) de la partie obturatrice (10).

16. Distributeur selon l'une des revendications précédentes, caractérisé par le fait que le boîtier présente une fenêtre d'observation (35) dans la région d'au moins un accumulateur d'essuie-mains, notamment d'un accumulateur de la nappe essuie-mains usagée, auquel cas il est de préférence prévu, dans l'une ou les deux paroi(s) latérale(s) (11, 12) de la partie obturatrice (10), une fenêtre respective d'observation (35) qui occupe une position voisine de la face extrême de l'accumulateur d'essuie-mains et s'étend, vers le bas, sensiblement à partir de l'axe médian de ce dernier.
